# EUROPÄISCHE PATENTSCHRIFT

(11) **EP 0 685 642 B1**
(45) Veröffentlichungstag und Bekanntmachung des Hinweises auf die Patenterteilung: **14.01.1998**
(21) Anmeldenummer: 95104536.8
(22) Anmeldetag: 28.03.1995
(51) Int. Cl.: F02M 45/08

(54) **Einspritzventil für luftverdichtende Brennkraftmaschinen**
Injection valve for compression ignition engines
Soupape d'injection pour moteurs à combustion interne à compression d'air

(30) Priorität: 01.06.1994 DE 4419185
(43) Veröffentlichungstag der Anmeldung: 06.12.1995
(73) Patentinhaber: MAN Nutzfahrzeuge Aktiengesellschaft, 80995 München (DE)
(72) Erfinder: Neitz, Alfred, D-90530 Wendelstein (DE)

(56) Entgegenhaltungen:
- DE-A- 2 710 138
- DE-A- 2 837 606
- DE-A- 4 115 457

## Beschreibung

Die Erfindung bezieht sich auf ein Einspritzventil gemäß dem Gattungsbegriff.

Aus DE-OS 27 10 138 ist eine Einspritzdüse bekannt, bei der neben der Düsennadel noch eine diese konzentrisch umgebende Hohlnadel vorgesehen ist. Dabei ist die Düsennadel in der Hohlnadel axial beweglich geführt und die Hohlnadel wiederum wird im Düsenkörper geführt. Durch eine erste Druckfeder wird die Hohlnadel in Schließstellung gehalten, während die Düsennadel durch eine zweite Druckfeder belastet ist. Zu Beginn der Einspritzung wird zunächst die Hohlnadel durch den Brennstoffdruck gegen die Kraft der ersten Druckfeder angehoben und es wird eine erste Reihe von Spritzbohrungen freigegeben. Durch den Druck des Brennstoffes im Raum unterhalb der Hohlnadel wird anschließend die Düsennadel gegen die Kraft der zweiten Druckfeder geöffnet und gibt eine zweite Spritzbohrung frei. Mit einer derartigen Einspritzdüse ist man zwar in der Lage, den Einspritzverlauf zu unterteilen, eine nach Menge und Zeit geregelte Voreinspritzung ist damit nicht realisierbar. Bei einer Ausführungsform im Stand der Technik kann die Vollnadel als erste eine Voreinspritzung verursachen.

Ausgehend von einem Einspritzventil gemäß dem Gattungsbegriff liegt der Erfindung die Aufgabe zugrunde, eine Voreinspritzung nach Menge, Zeitverlauf und Druck zu gestalten.

Gelöst wird diese Aufgabe nach den kennzeichnenden Merkmalen des Patentanspruches 1.

Durch Hub und Querschnitt der Verdrängernadel ist die aus der Verdrängerkammer ausgetriebene Voreinspritzmenge reproduzierbar definiert. Der zeitliche Verlauf der Voreinspritzung ergibt sich aus der Förderrate des Pumpenelements der Einspritzpumpe welche über den Kolben der Verdrängernadel deren Bewegungs- ablauf bestimmt. Der Voreinspritzdruck in der Verdrängerkammer hängt vom Querschnittsverhältnis der Verdrängernadel zum Kolben der Verdrängernadel und dem Spritzquerschnitt ab. Der Voreinspritzdruck wird durch die an der Ventil-Hohlnadel wirkende Zuhaltekraft der ersten Druckfeder begrenzt.

Eine vorteilhafte Weiterbildung kann nach Anspruch 2 darin bestehen, daß die Anzahl der abgedeckten ersten Spritzbohrungen gleich Null ist und alle Spritzbohrungen von der Verdrängerkammer ausgehen.

Ein Ausführungsbeispiel der Einspritzdüse ist an Hand von Zeichnungen dargestellt. Es zeigt:
- Figur 1: ein Funktionsschema des Einspritzventils
- Figur 2: eine konstruktive Lösung des Einspritzventils
- Figur 3: eine detaillierte Darstellung der Spitze der Einspritzdüse zur Erläuterung der Voreinspritzung
- Figur 4: eine detaillierte Darstellung der Spitze der Einspritzdüse zur Erläuterung der Haupteinspritzung
- Figur 5: einen Schnitt V-V durch die Spritzbohrungen für die Vor- und Haupteinspritzung

Ein Funktionsschema des erfindungsgemäßen Einspritzventils ist in Figur 1 dargestellt. In einem Düsenkörper 1 wird eine Hohlnadel 2 axial verschiebbar gelagert, deren Hub durch einen ersten Anschlag 2 a begrenzt ist. Die Hohlnadel 2 besitzt einen Dichtsitz 3, welcher erste Spritzbohrungen 4 verschließt. Die Anpreßkraft wird durch eine erste Druckfeder 5 erzeugt.

In der Hohlnadel 2 wird eine Verdrängernadel 6 konzentrisch und ebenfalls axial beweglich gelagert. Die Verdrängernadel 6 wird durch eine zweite Druckfeder 7 in Ruhestellung gehalten. Die Verdrängernadel 6 ist an ihrem einer Verdrängerkammer 8 abgewandten Ende als Koben 9 ausgebildet. Der Hub des Kolbens 9 und der Verdrängernadel ist durch einen zweiten Anschlag 9 a begrenzt.

Von einem nicht dargestellten Pumpenelement einer Einspritzpumpe wird der Einspritzdüse über einen Zulauf 10 Brennstoff zugeführt. Der Druck des Brennstoffes wirkt zunächst auf den Kolben 9 und verschiebt diesen zusammen mit der Verdrängernadel 6 gegen die Kraft der zweiten Druckfeder 7 nach unten, bis die Bewegung des Kolbens 9 durch den zweiten Anschlag 9 a beendet ist. Die Verdrängernadel 6 taucht durch die Bewegung in die Verdrängerkammer 8 ein. Da die ersten Spritzbohrungen 4 noch durch die Hohlnadel 2 versperrt sind, wird ein von der vorherigen Einspritzung in der Verdrängerkammer 8 verbliebener Brennstoff mittels der Verdrängernadel 6 über zweite Spritzbohrungen 12 als Voreinspritzung ausgetrieben.

Es ist leicht einzusehen, daß die Voreinspritzmenge durch die exakt definierte Hubhöhe und den Querschnitt der Verdrängernadel 6 festgelegt ist.

Beispielsweise ergibt sich bei Nadeldurchmesser 2 mm und Hub 4 mm ein verdrängtes Volumen von 12,6 mm³. Nach Förderbeginn am Einspritzpumpenelement, veranlaßt durch Steuerkante oder Magnetventil, vorzugsweise im "Vorhubbereich" des Elements, wird zunächst bei Leitungsdrücken unterhalb des Düsenöffnungsdruckes der Kolben 9 mit Verdrängernadel 6 im Düsenkörper 1 gegen die Kraft der als Rückholfeder fungierenden zweiten Druckfeder 7 in Bewegung gesetzt. Danach beginnt die Voreinspritzung.

Die Voreinspritzdauer ergibt sich in erster Näherung aus der Förderrate des Pumpenelementes und dem Schluckvolumen des Kolbens 9 der Verdrängernadel 6. Beispielsweise ist bei 4 mm Kolbendurchmesser und 4 mm Hub ein Volumen von 50 mm³ zu füllen. Die Voreinspritzung ist beendet, wenn die Verdrängernadel 6 den zweiten Anschlag 9 a erreicht hat.

Der Voreinspritzdruck in der Verdrängerkammer 8 kann, ausgehend von dem Leitungsdruck, der durch die Zuhaltekraft der ersten Druckfeder 5 begrenzt ist, im Verhältnis der Flächen von Kolben 9 und Verdrängernadel 6 verstärkt werden. Vom Leitungsdruck ist dabei der Druck, der sich aus der Kraft der zweiten Druckfeder 7 ergibt, abzuziehen. Der tatsächlich erreichte Voreinspritzdruck wird durch den zur Verfügung stehenden Spritz-Querschnitt bestimmt. Unter der Annahme, daß die für die Haupteinspritzung abgestimmten ersten und zweiten Spritzbohrungen 4 und 12 alle den gleichen Querschnitt haben, ergibt sich der Voreinspritzdruck durch die Anzahl der Spritzlöcher, die von der Verdrängerkammer 8 ausgehen und nicht von der Hohlnadel 2 abgedeckt sind.

Wenn das Schluckvolumen des Kolbens 9 gefüllt ist, steigt der Leitungsdruck weiter, bis der Düsenöffnungsdruck erreicht wird. Die Haupteinspritzung erfolgt durch alle Spritzbohrungen 4,12, gleichgültig, ob sie vom Ventilsitz 3 oder von der Verdrängerkammer 8 ausgehen.

Wenn bei Förderende am Pumpenelement der Leitungsdruck am Einspritzventil abfällt, werden zunächst Verdrängernadel 6 und Kolben 9 durch die zweite Druckfeder 7 in die Ausgangslage zuruckgefahren, bevor die Ventil-Hohlnadel 2 vollständig schließt. In dieser Zeit wird die Piloteinspritzmenge in der Verdrängerkammer 8 ergänzt. Prinzipiell wird dieses Brennstoffvolumen aus den Rückfördervolumina der Ventil-Hohlnadel 2 und des Kolbens 9 mit Überschuß gespeist. Dieser dynamische Vorgang wird durch Dimensionierung der beteiligten Durchmesser, Federkräfte, Massen, Rückströmdrosseln, Gleichdruckventile etc. so abgestimmt, daß bei einem möglichst steilen Einspritzende die Tröpfchenbildung weitgehend vermieden wird.

Figur 2 zeigt konstruktive Details des erfindungsgemäßen Einspritzventils. Der Brennstoff wird über einen Zulauf 10 zugeführt und kann zunächst den Kolben 9 mit Verdrängernadel 6 gegen die Rückstellkraft der zweiten Druckfeder 7 verschieben, um die geschilderte Voreinspritzung zu bewerkstelligen.

Nach Auschöpfung des Weges des Kolbens 9 bis zum zweiten Anschlag 9 a steigt der Druck weiter an. Der Brennstoff wird über eine Bohrung 13, einem Ringraum 14 zugeführt, wo er über eine Druckschulter 15 die Ventil-Hohlnadel 2 gegen die Rückstellkraft der ersten Druckfeder 5 zur Haupteinspritzung anhebt.

Eine detaillierte Darstellung der Spitze der Einspritzdüse ist in Figur 3 wiedergegeben. Wie in Figur 3 sind auch in der nachfolgenden Figur 4 die zweiten Spritzbohrungen 12 gegenüber den ersten Spritzbohrungen 4 in Umfangsrichtung versetzt gezeichnet. Die Hohlnadel 2 ist in unterster Stellung und verschließt noch die ersten Spritzbohrungen 4. Die Verdrängernadel 6 ist in der linken Bildhälfte in ihrer Ruhestellung gezeigt. In der Verdrängerkammer 8 befindet sich Brennstoff von der vorherigen Einspritzung.

Zur Voreinspritzung wird nun die Verdrängernadel 6 wie es die rechte Bildhälfte zeigt, durch den Kolben 9 (Figur 1) nach unten bewegt, bis ihre Bewegung am zweiten Anschlag 9 a beendet wird. Die Verdrängernnadel 6 treibt nun über die zweiten Spritzbohrungen 12 den Brennstoff aus. Die abgespritzte Menge ergibt sich aus dem Produkt von Querschnitt und Hub der Verdrängernadel 6.

Nachdem die Bewegung der Verdrängernadel 6 am zweiten Anschlag 9 a beendet ist, steigt der Brennstoffdruck unter der Druckschulter 15 der Ventil-Hohlnadel 2 weiter an, bis die Ventil-Hohlnadel entgegen der Rückstellkraft der ersten Druckfeder 5 öffnet (Figur 2).

Wie in Figur 4 dargestellt ist, wird die Ventil-Hohlnadel 2 für die Haupteinspritzung angehoben und gibt dadurch sowohl die ersten Spritzbohrungen 4 als auch die zweiten Spritzbohrungen 12 für die Haupteinspritzung frei. Wie die linke Bildhälfte zeigt, ist die Verdrängernadel 6 noch in unterster Stellung, da die Förderung des Brennstoffes vom Pumpenelement und damit der Leitungsdruck am Kolben 9 noch anhält. Die Haupteinspritzung erfolgt durch alle Spritzbohrungen 4, 12.

Bei Förderende fährt zunächst die Verdrängernadel 6 in Ruhestellung zurück, wie es in der rechten Bildhälfte gezeigt ist. Bevor die Hohlnadel 2 vollends in Schließstellung geht wird über einen Ringspalt 16 zwischen der Hohlnadel 2 und dem Düsenkörper 1 die Verdrängerkammer 8 aufgefüllt, um für die nächste Voreinspritzung bereit zu sein.

Figur 5 zeigt im Schnitt V-V aus Figur 3 die Anordnung der ersten und zweiten Spritzbohrungen 4, 12. Im Ausführungsbeipiel sind eine zweite Spritzbohrung 12 für Vor- und Haupteinspritzung und sieben erste Spritzbohrungen 4 für die Haupteinspritzung, das heißt insgesamt acht Spritzbohrungen für die Haupteinspritzung vorgesehen.

Es versteht sich von selbst, daß Anzahl und Querschnitt der ersten und zweiten Spritzbohrungen, sbwie ihre Verteilung am Düsenumfang an die gestellten, speziellen Anforderungen angepaßt werden können.

## Patentansprüche

1. Einspritzventil für luftverdichtende Brennkraftmaschinen, bestehend aus einem Düsenkörper, einer darin axial beweglichen Ventil-Hohlnadel, einer in dieser Ventil-Hohlnadel zentrisch geführten und ebenfalls axial beweglichen Vollnadel, wobei die Ventil-Hohlnadel durch eine erste Druckfeder in Schließstellung und die Vollnadel durch eine zweite Druckfeder in Ruhestellung gehalten wird, wobei eine Anzahl von ersten Spritzbohrungen (4) durch den Sitz der Ventil-Hohlnadel absperrbar ist, dadurch gekennzeichnet, daß an der Spitze des Düsenkörpers (1) eine Verdrängerkammer (8) vorgesehen ist, daß diese Verdrängerkammer (8) mit mindestens einer zweiten Spritzbohrung (12) kommuniziert, welche durch die Hohlnadel (2) nicht abgedeckt ist, daß die Vollnadel als Verdrängernadel (6) ausgebildet ist und daß die Verdrängernadel (6) an dem der Verdrängerkammer (8) abgewandten Ende als Kolben (9) ausgebildet ist, welcher durch den Brennstoffdruck einer Einspritzpumpe beaufschlagbar ist.

2. Einspritzventil nach Anspruch 1, dadurch gekennzeichnet, daß die Anzahl der durch die Ventil-Hohlnadel (2) abgedeckten ersten Spritzbohrungen (4) gleich Null ist und alle Spritzbohrungen von der Verdrängerkammer (8) ausgehen.

## Claims

1. An injection valve for air-compression internal combustion engines, comprising a nozzle body, a hollow-needle valve axially movable therein, a solid needle centrically mounted and also axially movable in this hollow needle valve, wherein the hollow needle valve is held by a first pressure spring in a closed position and the solid needle is held by a second pressure spring in a rest position, wherein a plurality of first injection bore holes (4) are closable by the seat of the hollow needle valve, characterised in that there is a displacement chamber (8) at the tip of the nozzle body (1), that this displacement chamber (8) communicates with at least one second injection bore hole (12) which is not covered by the hollow needle (2), in that the solid needle is shaped as a displacement needle (6) and in that the end of the displacement needle (6) remote from the displacement chamber (8) is formed as a piston (9), which can be acted upon by the fuel pressure of an injection pump.

2. An injection valve according to claim 1, characterised in that the number of the first injection bore holes (4) covered by the hollow needle valve (2) is equal to zero and all injection bore holes lead out of the displacement chamber (8).

## Revendications

1. Injecteur pour des moteurs à combustion interne à compression d'air comprenant un corps d'injecteur recevant de manière mobile axialement, une aiguille creuse d'injecteur, une aiguille pleine guidée centralement dans cette aiguille creuse d'injecteur et mobile également axialement, l'aiguille creuse de l'injecteur étant maintenue par un premier ressort de compression en position de fermeture et l'aiguille pleine étant maintenue en position de repos par un second ressort de compression,
un nombre de premiers perçages (4) étant susceptibles d'être fermés par le siège de l'aiguille creuse d'injecteur,
caractérisé en ce qu'
• au niveau de la pointe du corps d'injecteur (1), il est prévu une chambre de refoulement (8),
• cette chambre de refoulement (8) communique avec au moins un second perçage d'injection (12) qui n'est pas recouvert par l'aiguille creuse (2),
• l'aiguille pleine est en forme d'aiguille de refoulement (6) et son extrémité est en forme de piston (9), opposé à la chambre de refoulement (8), ce piston étant sollicité par la pression d'injection d'une pompe d'injection.

2. Injecteur selon la revendication 1,
caractérisé en ce que
le nombre des premiers perçages d'injection (4) recouverts par l'aiguille creuse (2) de l'injecteur est égal à zéro et tous les perçages d'injecteur partent de la chambre de refoulement (8).
